# EUROPÄISCHE PATENTSCHRIFT

(11) **EP 1 705 430 B1**
(45) Veröffentlichungstag und Bekanntmachung des Hinweises auf die Patenterteilung: **21.09.2016**
(21) Anmeldenummer: 05014430.2
(22) Anmeldetag: 04.07.2005
(51) Int. Cl.: F24C 15/20

(54) **Dunstabzugshaube mit Fettfilter**
Extracting hood with grease filter
Hotte aspirante avec un filtre adipeux

(43) Veröffentlichungstag der Anmeldung: 27.09.2006
(73) Patentinhaber: V-Zug AG, CH-6301 Zug (CH)
(72) Erfinder: Wismer, Martin, 6330 Cham (CH)
(74) Vertreter: Sutter, Kurt

(56) Entgegenhaltungen:
- DE-A1- 10 127 678
- FR-A- 2 720 818
- US-A- 4 050 446
- US-A1- 2004 194 623
- US-B1- 6 182 653

## Beschreibung

Die Erfindung betrifft eine Dunstabzugshaube mit mindestens einem Fettfilter und mit Luftleitmitteln zum Erzeugen eines auf das Fettfilter fallenden Luftstroms gemäss Oberbegriff von Anspruch 1. Eine solche Dunstabzugshaube wird in FR 2 720 818 beschrieben.

Fettfilter für Dunstabzugshauben weisen z.B. eine Filterplatte auf, welche eine Vielzahl von Öffnungen besitzt. Im Bereich dieser Öffnungen werden aus dem Dunst Wasser- und Fetttropfen abgeschieden.

Es stellt sich die Aufgabe, eine Dunstabzugshaube der eingangs genannten Art bereitzustellen, welche einfach hergestellt werden kann.

Diese Aufgabe wird von der Dunstabzugshaube nach Anspruch 1 gelöst.

Anspruchsgemäss ist die Filterplatte mit Umlenkelementen ausgerüstet. Diese sind so ausgestaltet, dass Luft asymmetrisch in eine erste Richtung entlang der Filterplatte abgelenkt wird. Dabei ist der Begriff "erste Richtung entlang der Filterplatte" so zu verstehen, dass er diejenige Richtung parallel zur Filterplatte kennzeichnet, gegen welche hin senkrecht auf die Filterplatte auffallende Luft abgelenkt wird. Gemäss Anspruch 1 ist die Filterplatte so angeordnet, dass der auf die Filterplatte einfallende Luftstrom eine Geschwindigkeitskomponente entgegen der ersten Richtung hat.

Die Filterplatte besteht aus einem Streckmetallblech oder einem gestanzten und tiefgezogenen Blechkörper und die Ablenkflächen werden von verformten Teilen der Filterplatte gebildet. Eine derartige Filterplatte ist einfach herstellbar.

Für genauere Definitionen der Begriffe "erste Richtung" und "Geschwindigkeitskomponente" wird auf die folgende Beschreibung verwiesen.

Weitere bevorzugte Ausführungen der Erfindung ergeben sich aus den abhängigen Ansprüchen sowie aus der nun folgenden Beschreibung anhand der Figuren. Dabei zeigen:
Fig. 1 einen Schnitt durch eine Dunstabzugshaube,
Fig. 2 einen Schnitt durch Filterplatte und angrenzendem Filterkörper,
Fig. 3 eine Ansicht der Oberfläche einer Filterplatte,
Fig. 4 eine Illustration des Begriffs der "ersten Richtung",
Fig. 5 die Richtung der einfallenden Luft im Vergleich zur ersten Richtung,
Fig. 6 eine erste Ausführung des Fettfilters,
Fig. 7 eine zweite Ausführung des Fettfilters,
Fig. 8 eine dritte Ausführung des Fettfilters und
Fig. 9 eine vierte Ausführung des Fettfilters.

Die Dunstabzugshaube nach Fig. 1 ist zur Anordnung über einer Kochstelle vorgesehen und besitzt einen Eintrittsbereich 1, welcher den nach oben steigenden Dampf aufnimmt. Im Eingangsbereich 1 ist eine horizontale Prallplatte 2 angeordnet, an welcher der Dampf gestaut und nach aussen geleitet wird. Die Prallplatte 2 ist von Wänden 3 umgeben, wobei an mindestens zwei, vorzugsweise drei oder vier Seiten der Prallplatte Eintrittsspalten 4 zwischen der Prallplatte 2 und den Wänden 3 vorgesehen sind. Der Dampf tritt durch die Eintrittsspalten 4 in den Raum oberhalb der Prallplatte 2 ein. Wie durch Pfeile 5 angedeutet, wird er von den schrägen, nach oben zusammenlaufenden Wänden 5 gegen ein Fettfilter 6 hin geleitet. Das Fettfilter 6 ist über dem Eintrittsbereich 1 und der Prallplatte 2 angeordnet.

Der Dampf tritt durch einen unteren Bereich 7 des Fettfilters in dieses ein, durchläuft Filterplatten 8 und Filterkörper 9 (deren Aufbau im Folgenden beschrieben wird), und tritt durch einen oberen Bereich 10 des Fettfilters 6 aus diesem aus. Über dem Fettfilter 6 kann ein Ventilator 11 angeordnet sein, der den Wrasen durch die Dunstabzugshaube zieht.

Der Aufbau der Filterplatten 8 und Filterkörper 9 ist aus Fig. 2 ersichtlich. Es ist jeweils eine Filterplatte 8 mit einem zugehörigen Filterkörper 9 zu einer Einheit verbunden, wobei der Dampf zuerst durch die Filterplatte 8 und dann durch den Filterkörper 9 tritt.

Jede Filterplatte 8 besteht vorzugsweise aus einem Streckmetallblech oder einem gestanzten und tiefgezogenen Blechkörper. Wie aus Fig. 2 und 3 ersichtlich (wobei Fig. 3 die Filterplatte 8 von Fig. 2 von schräg oben zeigt) sind in der Filterplatte 8 eine Vielzahl von Öffnungen 13 vorgesehen. Angrenzend an jede Öffnung (oder an mindestens einen Teil der Öffnungen) ist ein Teil 14 des Blechs nach oben verformt und bildet eine Ablenkfläche 15, welche als Umlenkelement den Dunst in noch zu beschreibender Weise ablenkt.

Der Filterkörper 9 ist, in Stromrichtung des Dampfs gesehen, hinter der Filterplatte 8 angeordnet. Der Filterkörper 9 besitzt ebenfalls eine Vielzahl von Öffnungen, welche es dem Dampf erlauben, durch den Filterkörper 9 hindurch zu treten. Die Öffnungen des Filterkörpers 9 besitzen jedoch vorzugsweise einen kleineren Durchmesser als die Öffnungen 13 der Filterplatte 8. Zudem ist der Filterkörper 9 vorzugsweise dicker als die Filterplatte 8. Auch im Filterkörper 9 kommt es zu einer Umlenkung des Dampfstroms, wobei jedoch die Umlenkrichtung von Ort zu Ort ändern kann.

Der Filterkörper 9 kann z.B. aus mehreren Lagen von Aluminium-Streckmetall oder Vlies bestehen, während die Filterplatte 8 aus Aluminium- oder Chromstahl-Streckmetall gefertigt ist.

Die Filterplatte 8 besitzt einen asymmetrischen Aufbau, welcher zu einer einseitigen Ablenkung des Dampfs in eine erste, bevorzugte Richtung X hin führt. Dies ist in Fig. 4 anhand eines imaginären, im Normalbetrieb kaum auftretenden, senkrecht einfallenden Luftstroms 16 illustriert. Wie ersichtlich, verlaufen alle Ablenkflächen 15 in gleicher Richtung schräg von der Ebene der Filterplatte 8 weg, so dass auftretende Luft in die in Fig. 4 als X bezeichnete Richtung abgelenkt wird. Die Richtung X wird in den Ansprüchen als "erste Richtung" bezeichnet.

Jede Ablenkfläche 15 ist an jeweils einer der Öffnungen 13 angeordnet, und zwar an der der Richtung X gegenüber liegenden Seite der Öffnung, so dass die durch die Öffnung 13 tretende Luft auf die Ablenkfläche 15 trifft und gegen die Richtung X hin abgelenkt wird.

Im Normalbetrieb trifft die Luft nicht senkrecht, sondern schräg unter einem Winkel α < 90° auf die Filterplatte 8 auf, wie dies Fig. 2 und 5 illustriert ist. Für den schrägen Einfall sorgen Luftleitmittel der Dunstabzugshaube, welche in der Ausführung nach Fig. 1 primär von der horizontalen Prallplatte 2 und den Wänden 3 der sich nach oben zum Fettfilter 6 hin verjüngenden Dunstabzugshaube gebildet werden. So läuft die durch die einander gegenüber liegenden Eintrittspalten 4 eintretende Luft den beiden schräg zusammenlaufenden Wänden 3 entlang und fällt schräg auf die Filterplatten 8.

Fig. 5 stellt die mittlere Einfallsgeschwindigkeit v der im Mittel unter dem Winkel α auf die Filterplatte 8 einfallenden Luft dar. Die Geschwindigkeit v besitzt eine Geschwindigkeitskomponente v1 parallel zur Richtung X und eine Geschwindigkeitskomponente v2 senkrecht dazu. Wie in Fig. 5 dargestellt, ist nun die Filterplatte 8 so angeordnet, dass die Richtung X der Geschwindigkeitskomponente v1 entgegensetzt ist. Dies führt zu einer relativ starken Ablenkung an den Ablenkflächen 15, welche die Ablagerung von Fett- und Wassertropfen begünstigt.

Vorzugsweise liegen die Geschwindigkeit v und der Einheitsvektor n_{X} entlang Richtung X in einer gemeinsamen Ebene senkrecht zur Filterplatte 8. Abweichungen hiervon sind jedoch zulässig, solange die Komponente v1 antiparallel zu n_{X} ist. Dies ist gewährleistet, wenn das Skalarprodukt n_{X}·v negativ ist. In diesem Fall besitzt der auf die Filterplatte 8 einfallende Luftstrom eine Geschwindigkeitskomponente entgegen der ersten Richtung.

Zur Reinigung des Filters 6 können die Filterplatten 8 zusammen mit ihren Filterkörpern 9 aus der Dunstabzugshaube entnommen werden. Eingesetzt werden können sie jedoch, dank geeigneter mechanischer Ausgestaltung (nicht gezeigt), nur so, dass der auf die Filterplatte einfallende Luftstrom eine Geschwindigkeitskomponente entgegen der Richtung X hat, wie dies in Fig. 5 dargestellt ist.

Da der Dampf in den meisten Dunstabzugshauben nach oben geführt wird, kann durch schräge oder vertikale Anordnung der Filterplatten 8 ein schräger Einfall des Dampfs auf die Filterplatten begünstigt werden.

Fig. 6 zeigt beispielsweise die Anordnung zweier Filterplatten 8 mit zugehörigen Filterkörpern 9 in schräger, nach oben zusammen laufender Position, entsprechend der Anordnung nach Fig. 1.

Fig. 7 zeigt eine zweite Anordnung der Filterplatten 8 mit den zugehörigen Filterkörpern 9. In dieser Ausführung sind die Filterplatten pyramidenförmig angeordnet. Diese Ausführung eignet sich besonders für frei hängende Dunstabzugshauben mit vier gegen das Fettfilter hin zusammenlaufenden Wänden 3.

Während in Fig. 6 die Filterplatten 8 sich im oberen Bereich des Fettfilters berühren, ist in Fig. 8 eine Ausführung dargestellt, bei welcher dies nicht der Fall ist. Vielmehr schliesst oben an die Filterplatten 8 eine horizontale Abschlusswand 18 an, welche für Dampf nicht durchlässig ist.

Eine ähnliche Ausführung ist in Fig. 9 dargestellt. Hier sind die Filterplatten 8 jedoch vertikal angeordnet.

## Patentansprüche

1. Dunstabzugshaube mit mindestens einem Fettfilter (6) und mit Luftleitmitteln (2, 3) zum Erzeugen mindestens eines auf das Fettfilter (6) fallenden Luftstroms (5), wobei das Fettfilter (6) eine Filterplatte (8) quer zum Luftstrom (5) laufweist, welche eine Vielzahl von Öffnungen (13) mit Umlenkelementen (15) zum asymmetrischen Umlenken von Luft aufweist derart, dass einfallende Luft (5) durch Umlenkung eine Geschwindigkeitskomponente in eine erste Richtung (X) entlang der Filterplatte (8) hin erhält, wobei die Luftleitmittel (2, 3) derart zur Filterplatte (8) angeordnet sind, dass der auf die Filterplatte (8) einfallende Luftstrom (5) eine Geschwindigkeitskomponente (v1) entgegen der ersten Richtung (X) hat und wobei die Filterplatte (8) angrenzend an mindestens einem Teil der Öffnungen (13) jeweils eine schräg zur Plattenebene angeordnete Ablenkfläche (15) aufweist, wobei die Ablenkfläche (15) auf einer der ersten Richtung (X) gegenüber liegenden Seite der angrenzenden Öffnung (13) angeordnet ist, **dadurch gekennzeichnet, dass** die Filterplatte aus einem Streckmetallblech oder einem gestanzten und tiefgezogenen Blechkörper besteht und die Ablenkflächen (15) von verformten Teilen (14) der Filterplatte (8) gebildet werden.

2. Dunstabzugshaube nach Anspruch 1, wobei die Filterplatte (8) aus der Dunstabzugshaube entnehmbar und wieder einsetzbar ist, wobei sie nur so einsetzbar ist, dass der auf die Filterplatte (8) einfallende Luftstrom eine Geschwindigkeitskomponente (v1) entgegen der ersten Richtung (X) hat.

3. Dunstabzugshaube nach einem der vorangehenden Ansprüche, wobei in Stromrichtung hinter der Filterplatte (8) ein Filterkörper (9) angeordnet ist, in welchem der Luftstrom nochmals ablenkbar ist.

4. Dunstabzugshaube nach Anspruch 3, wobei der Filterkörper (9) dicker als die Filterplatte (8) ist.

5. Dunstabzugshaube nach einem der Ansprüche 3 oder 4, wobei der Filterkörper (9) Öffnungen aufweist, welche kleinere Durchmesser als die Öffnungen der Filterplatte (8) aufweisen.

6. Dunstabzugshaube nach einem der vorangehenden Ansprüche, wobei die Dunstabzugshaube aufweist:
einen Eintrittsbereich (1) für die Luft, wobei sich die Dunstabzugshaube vom Eintrittsbereich (1) zum Fettfilter (6) hin verjüngt, und
eine ungefähr horizontale Prallplatte (2), welche im Eintrittsbereich (1) angeordnet ist, wobei entlang mindestens zwei einander gegenüber liegenden Seiten der Prallplatte (2) Eintrittsspalten (4) für den Dampf verlaufen, derart, dass ausgehend von jedem der Eintrittsspalten (4) je ein Luftstrom erzeugbar ist,
wobei das Fettfilter (6) mindestens eine Filterplatte (8) aufweist, welche schräg zur Horizontalen oder vertikal angeordnet sind.

7. Dunstabzugshaube nach Anspruch 6, wobei das Fettfilter (6) zwei Filterplatten (8) aufweist, welche sich zwischen einem unteren Bereich (7) und einem oberen Bereich (10) des Fettfilters (6) erstrecken, wobei die Luft durch den unteren Bereich in das Fettfilter (6) eintritt.

8. Dunstabzugshaube nach Anspruch 7, wobei die Filterplatten (8) gegen oben zusammenlaufen.

9. Dunstabzugshaube nach Anspruch 6, wobei die Filterplatten (8) vertikal angeordnet sind.

10. Dunstabzugshaube nach einem der Ansprüche 6 bis 9, wobei die Dunstabzugshaube mindestens zwei schräg angeordnete und gegen das Fettfilter (6) hin zusammenlaufende Wände (3) aufweist.

## Claims

1. Exhaust hood with at least a fat filter (6) and with air guiding means (2, 3) for generating at least an air stream (5) falling onto the fat filter (6), wherein the fat filter (6) has a filter plate (8) transversally to the air stream (5), which has a plurality of openings (13) with deviating elements (15) for deviating air asymmetrically in such a way that incoming air (5) receives by deviation a speed component in a first direction (X) along the filter plate (8), wherein the air guiding means (2, 3) are arranged in such a way with respect to the filter plate (8) that the air (5) hitting the filter plate (8) has a speed component (v1) in opposite direction of the first direction (X) and wherein the filter plate (8) has at least a deflection surface (15) arranged inclined with respect to the plate plane and adjacent to at least a part of the openings (13), wherein the deflection surface (15) is arranged on a side of the adjacent opening (13) which is opposite of the first direction (X), **characterized in that** the filter plate consists of an expanded metal sheet or a punchedout and deep-drawn sheet metal body and the deflection surfaces (15) are formed by deformed parts (14) of the filter plate (8).

2. Exhaust hood according to claim 1, wherein the filter plate (8) is removable from the exhaust hood and reinsertable therein, wherein it can only be inserted when the incoming air stream hitting the filter plate (8) has a speed component (v1) in opposite direction of the first direction (X).

3. Exhaust hood according to one of the preceding claims, wherein a filter body (9) inside which the air stream can be deflected again is arranged in streaming direction behind the filter plate (8).

4. Exhaust hood according to claim 3, wherein the filter body (9) is thicker than the filter plate (8).

5. Exhaust hood according to one of the claims 3 or 4, wherein the filter body (9) has openings with smaller diameters than the openings of the filter plate (8).

6. Exhaust hood according to one of the preceding claims, wherein the exhaust hood has:
an inlet area (1) for the air, wherein the exhaust hood tapers from the inlet area (1) towards the fat filter (6), and
a substantially horizontal impact plate (2) arranged in the inlet area (1), wherein inlet gaps (4) for steam run along at least two sides of the impact plate (2) facing one another, in such a way that an air stream is generated starting from each one of the inlet gaps (4), respectively,
wherein the fat filter (6) has at least one filter plate (8) which are arranged obliquely with respect to the horizontal or vertically.

7. Exhaust hood according to claim 6, wherein the fat filter (6) has two filter plates (8) extending between a bottom area (7) and a top area (10) of the fat filter (6), wherein the air enters the fat filter (6) through the bottom area.

8. Exhaust hood according to claim 7, wherein the filter plates (8) converge towards the top.

9. Exhaust hood according to claim 6, wherein the filter plates (8) are arranged vertically.

10. Exhaust hood according to one of the claims 6 to 9, wherein the exhaust hood has at least two walls (3) arranged obliquely and converging towards the fat filter (6).

## Revendications

1. Hotte aspirante avec au moins un filtre de graisse (6) et avec des moyens de guidage d'air (2, 3) pour générer au moins un courant d'air (5) qui tombe sur le filtre de graisse (6), le filtre de graisse (6) ayant une plaque de filtrage (8) de manière transversale par rapport au courant d'air (5), qui a une pluralité d'ouvertures (13) avec des éléments de déviation (15) pour dévier d'air de manière asymétrique de sorte que de l'air entrant (5) reçoit une composante de vitesse dans une première direction (X) le long de la plaque de filtrage (8) par déviation, les moyens de guidage d'air (2, 3) étant arrangés par rapport à la plaque de filtrage (8) de sorte que de l'air (5) qui tombe sur la plaque de filtrage (8) a une composante de vitesse (v1) dans une direction contraire à la première direction (X) et la plaque de filtrage (8) ayant au moins une surface de déviation (15) arrangée de manière inclinée par rapport au plan de la plaque et adjacent par rapport à au moins une partie des ouvertures (13), la surface de déviation (15) étant arrangée d'un côté de l'ouverture adjacente (13) qui est opposé à la première direction (X), **caractérisée en ce que** la plaque de filtrage consiste d'une tôle de métal déployé ou d'un corps métallique de tôle découpée et embouti et les surfaces de déviation (15) sont formées par des parties déformées (14) de la plaque de filtrage (8).

2. Hotte aspirante selon la revendication 1, la plaque de filtrage (8) pouvant être détachée de la hotte aspirante et réintroduite dans la même, la plaque pouvant seulement être introduite quand le courant d'air entrant qui tombe sur la plaque de filtrage (8) a une composante de vitesse (v1) dans une direction opposée à la première direction (X).

3. Hotte aspirante selon l'une des revendications précédentes, un corps de filtre (9), dans lequel le courant d'air peut être dévié de nouveau, étant arrangé dans une direction d'écoulement à l'arrière de la plaque de filtrage (8).

4. Hotte aspirante selon la revendication 3, le corps de filtre (9) étant plus épais que la plaque de filtrage (8).

5. Hotte aspirante selon l'une des revendications 3 ou 4, le corps de filtre (9) ayant des ouvertures avec des diamètres inférieurs aux ouvertures de la plaque de filtrage (8).

6. Hotte aspirante selon l'une des revendications précédentes, la hotte aspirante ayant:
une région d'entrée (1) pour l'air, la hotte aspirante faisant saille à partir de la région d'entrée (1) vers le filtre de graisse (6), et
une plaque d'impact (2) essentiellement horizontale, arrangée dans la région d'entrée (1), des fentes d'entrée (4) pour la vapeur s'étendant le long d'au moins deux côtés de la plaque d'impact (2) l'une en face de l'autre, de sorte qu'un courant d'air soit généré à partir de chaque fente d'entrée (4),
le filtre de graisse (6) ayant au moins une plaque de filtrage (8) arrangées de manière oblique par rapport à l'horizontale ou verticalement.

7. Hotte aspirante selon la revendication 6, le filtre de graisse (6) ayant deux plaques de filtrage (8) qui s'étendent entre une région de fond (7) et une région de tête (10) du filtre de graisse (6), l'air entrant le filtre de graisse (6) à travers la région de fond.

8. Hotte aspirante selon la revendication 7, les plaques de filtrage (8) convergeant vers le haut.

9. Hotte aspirante selon la revendication 6, les plaques de filtrage (8) étant arrangées verticalement.

10. Hotte aspirante selon l'une des revendications 6 à 9, la hotte aspirante ayant au moins deux parois (3) arrangées de manière oblique et convergeant vers le filtre de graisse (6).
